# EUROPÄISCHE PATENTSCHRIFT

(11) **EP 0 995 834 B1**
(45) Veröffentlichungstag und Bekanntmachung des Hinweises auf die Patenterteilung: **12.11.2003**
(21) Anmeldenummer: 99112905.7
(22) Anmeldetag: 05.07.1999
(51) Int. Cl.: D21F 1/08

(54) **Verfahren und Vorrichtung zur Verbesserung des Schrumpfungs-Querprofils in einer Papiermaschine**
Method and device for improving the cross-machine shrinkage profile in a paper machine
Procédé et dispositif pour améliorer le profil transversal du rétrécissement dans une machine à papier

(30) Priorität: 24.09.1998 DE 19843729
(43) Veröffentlichungstag der Anmeldung: 26.04.2000
(62) Teilanmeldung aus: 03001610.9
(73) Patentinhaber: Voith Paper Patent GmbH, 89522 Heidenheim (DE)
(72) Erfinder: Grossmann, Udo, 89522 Heidenheim (DE); Halmschlager, Günter, Dr., 3500 Krems (AT); Brunnauer, Erich, 1060 Wien (AT); Wassermann, Alexander, 1040 Wien (AT); Bachler, Eduard, 3100 St. Pölten (AT)

(56) Entgegenhaltungen:
- WO-A-96/19615
- DE-A- 4 019 593
- DE-A- 19 542 448
- US-A- 5 658 432

## Beschreibung

Die Erfindung betrifft ein Verfahren zur Vergleichmäßigung des Eigenschaftsquerprofils einer laufenden Materialbahn aus Papier oder Karton gemäß dem Oberbegriff des Anspruches 1.

Weiterhin betrifft die Erfindung eine zur Durchführung des obengenannten Verfahrens geeignete Papier- oder Kartonmaschine gemäß dem Oberbegriff des Anspruchs 12.

Aus der Offenlegungsschrift DE 37 15 551 A1 ist ein Verfahren zur Verringerung des Flatterns der Bahnränder einer Papierbahn, sowie eine Papiermaschine zur Durchführung dieses Verfahrens bekannt. Gemäß dieser Offenlegungsschrift wird vorgeschlagen, im Randbereich der herzustellenden Papierbahn eine Stoffsuspension mit höherem Festigkeitspotential als im übrigen Bahnbreitenbereich zu verwenden. Bezüglich der Papiermaschine wird vorgeschlagen, daß im Stoffauflauf zusätzlich Leitungen vorgesehen sind, welche die höherwertige Stoffsuspension in den Seitenbereichen des Stoffauflaufes zuführen.

Trotz dieser seitlichen Zuführung von unterschiedlichen Stoffsuspensionen oder unterschiedlichen Zusätzen zur Stoffsuspension ergibt sich für die entstehende Materialbahn eine unterschiedliche Schrumpfung über die Breite der Materialbahn. In der Regel schrumpfen die Ränder in der Folge der weiteren Bearbeitung in der Papiermaschine stärker, als die mittleren Bereiche der Materialbahn. Allerdings kann auch durch unterschiedlich schnelle Trocknung oder durch unterschiedliche Bearbeitung über die gesamte Materialbahn ein unterschiedliches Schrumpfungsverhalten über die gesamte Breite der Materialbahn entstehen. Somit ist das Problem der ungleichmäßigen Schrumpfung nicht nur auf die Ränder der Papierbahn begrenzt.

Aus der deutschen Offenlegungsschrift DE 195 42 448 A1 des Anmelders ist weiterhin ein Verfahren und eine Einrichtung zur Ermittlung der Auswirkung der Verstellung von bei der Herstellung einer Materialbahn eingesetzten, über die Bahnbreite verteilt angeordneten, die Materialbahneigenschaften beeinflussenden Stellgliedern bekannt.

Dabei ist vorgesehen, dass bei der Verstellung mindestens eines Stellglieds eine aus Erkenntniswerten über das Verhalten des Bahneigenschaft-Querprofils bei der Veränderung von Stellgliedern abgeleitete Vorhersage über die Auswirkung des Stellgliedverstellung getroffen wird, dass mindestens ein Bahneigenschaft-Querprofil vor und nach der Verstellung gemessen wird, dass die Vorhersage über die Auswirkung der Stellgliedverstelllungen mit der gemessenen Auswirkung verglichen wird, und dass die bestehenden Erkenntniswerte abgewandelt werden, bis sich eine bessere Übereinstimmung zwischen vorhergesagter und gemessener Auswirkung ergibt.

Es ist Aufgabe der Erfindung ein Verfahren bei der Herstellung einer laufenden Materialbahn aus Papier oder Karton darzustellen, welches eine Vergleichmäßigung des Schrumpfungsverhaltens der Materialbahn über die gesamte Breite bewirkt.

Weiterhin ist es Aufgabe der Erfindung, eine Papier- oder Kartonmaschine zur Durchführung dieses erfindungsgemäßen Verfahrens zur Verfügung zu stellen.

Die Erfinder haben erkannt, daß sich aufgrund des unterschiedlichen Schrumpfungsverhaltens der Papierbahn über die Breite auch andere, wesentliche für eine gute Papierqualität notwendige Qualitätskriterien, zum Beispiel die Oberflächenrauhigkeit oder die Festigkeitswerte usw., über die Breite je nach Schrumpfungsquerprofil verändern. Es soll also durch die Vergleichmäßigung des Schrumpfungsverhaltens der Papierbahn nicht nur das Schrumpfungsverhalten selbst, sondern auch die damit korrelierten Eigenschaftsparameter des Papiers über die gesamte Bahnbreite vergleichmäßigt werden.

Demgemäß wird vorgeschlagen, das Verfahren zur Herstellung einer Papier- oder Kartonbahn dahingehend zu verbessern, daß das Schrumpfungsquerprofil der Materialbahn während ihres Entstehungsprozesses durch über die Breite sektionale Beeinflussung der örtlichen Zusammensetzung der Stoffsuspension mit Komponenten mit unterschiedlichem Schrumpfungsverhalten vergleichmäßigt wird. Wird dies erreicht, so ergibt sich auch zwangsläufig eine Reduktion der Unterschiede der Eigenschaften der Materialbahn über die gesamte Breite, insbesondere auf deren Oberfläche, zum Beispiel Rauhigkeit.

Gemäß einer besonders vorteilhaften Ausführungsform des Verfahrens wird vorgeschlagen, eine Verstärkung der Schrumpfung eines sektionalen Bereiches durch vermehrtes Zuführen von Fasern und/oder sonstigen Stoffen mit erhöhter Schrumpfungstendenz herbeizuführen, oder in einer weiteren Ausführungsform im "normalen" Gemisch der Stoffsuspension Fasern und/oder sonstigen Stoffen mit geringerer Schrumpfungstendenz durch Fasern und/oder Stoffe mit erhöhter Schrumpfungstendenz zu ersetzen.

Wird eine Verminderung der Schrumpfung eines bestimmten sektionalen Bereiches gewünscht, so kann dies gemäß einer anderen vorteilhaften Ausführung der Erfindung dadurch geschehen, daß vermehrt Fasern und/oder sonstige Stoffe mit verminderter Schrumpfungstendenz in dieser Sektion zugeführt werden, beziehungsweise daß das "normale" Fasergemisch durch ein Fasergemisch mit verminderter Schrumpfungstendenz ersetzt wird. Entsprechendes gilt im umgekehrten Sinne für eine Erhöhung der Schrumpfung.

Vorteilhaft geschieht die Zudosierung der gewünschten Fasern und/oder sonstiger schrumpfungsbeeinflussender Stoffe im Stoffauflauf. Bezüglich der Möglichkeiten von Zudosierungen oder Zumischungen von Stoffsuspensionen mit unterschiedlichen Fasereigenschaften wird auf frühere Patentanmeldungen der Anmelderin DE 37 41 603 A1, DE 40 19 593 A1, DE 44 22 907 A1, DE 42 37 304 A1 und DE 42 11 291 A1 verwiesen. Insbesondere wird bezüglich des zitierten Standes der Technik darauf hingewiesen, daß mögliche Flächengewichtsänderungen, die durch die Zudosierung von speziellen Faserstoffen etc., entstehen könnten, durch einen Regelmechanismus in den bekannten sektionierten Stoffaufläufen, die mit Stoffsuspensionen unterschiedlicher Konzentration gespeist und sektional gesteuert werden, ausgeglichen werden können. Ebenso ist in diesem zitierten Stand der Technik detailliert angegeben, wie die Zuführung von Stoffsuspension unterschiedlicher Eigenschaften zum Stoffauflauf durchgeführt und das Flächengewichtsquerprofil der Materialbahn gleichmäßig gehalten werden kann.

Gemäß einer besonders vorteilhaften Weiterbildung des Verfahrens wird zum Erreichen beziehungsweise Erhalten eines gewünschten Querprofils vorgeschlagen, daß im Konstanten Teil der Papiermaschine oder Kartonmaschine mindestens zwei Stoffsuspensionsströme mit Fasern mit unterschiedlichem Schrumpfungsverhalten und/oder mit sonstigen schrumpfungsbeeinflussenden Stoffen bereitgestellt werden und im Bereich des Stoffauflaufes durch sektionale Mischung von mindestens zwei Stoffsuspensionsströmen mit Fasern unterschiedlicher Schrumpfungstendenz, die Schrumpfung der Materialbahn über die Maschinenbreite ausgeglichen wird, während das Flächengewichtsquerprofil und/oder das Faserorientierungsquerprofil durch sektionale Zudosierung von Siebwasserströmen so beeinflußt wird/werden, daß die gewünschten Flächengewichtsprofile erhalten bleiben, beziehungsweise erreicht werden.

Eine besondere Ausgestaltung des oben dargelegten Verfahrens besteht darin, daß als Fasern mit erhöhtem Schrumpfungsverhalten lange Fasern und als Fasern mit reduziertem Schrumpfungsverhalten kurze Fasern eingesetzt werden.

Eine andere oder auch zusätzlich durchführbare Variante besteht darin, daß als Fasern mit erhöhten Schrumpfungsverhalten hoch aufgeschlossene Fasern und als Fasern mit niedrigem Schrumpfungsverhalten wenig aufgeschlossene Fasern verwendet werden.

Außerdem besteht zusätzlich oder ersatzweise die Möglichkeit, Fasern zu nutzen, deren Schrumpfungsverhalten aufgrund einer höheren Mahlung erhöht ist, beziehungsweise deren Schrumpfungsverhalten wegen einer geringeren Mahlung erniedrigt ist. Ebenso können andere Stoffe zugesetzt werden, die die Schrumpfung beeinflussen, zum Beispiel fördern (CMC = Carboxymethyl Cellulose) oder hemmen (Kunstharze, Naßfestmittel). Auch der Einsatz von Fasern beziehungsweise Fasergemischen, deren Ausgangsstoff nicht Holz ist - wie beispielsweise Kunststoffasern -, stellt eine mögliche Variante dar.

Gemäß der zweiten Aufgabe schlagen die Erfinder vor, eine Papier- oder Kartonmaschine mit einem Konstanten Teil, einen Stoffauflauf mit mindestens einer Stoffsuspensionszuführung aus dem Konstanten Teil, einer Naßpartie, einer Pressenpartie und einer Trockenpartie dahingehend auszugestalten, daß der Konstante Teil mindestens zwei Bereiche aufweist, die unterschiedliche Stoffsuspensionen mit Fasergemischen mit unterschiedlichem Schrumpfungsverhalten bereitstellen, die Stoffsuspensionszuführungen vom Konstanten Teil zum Stoffauflauf mindestens zwei Stränge für die mindestens zwei unterschiedlichen Stoffsuspensionen aufweisen und im Bereich des Stoffauflaufes eine Vielzahl von sektionalen Mischstellen vorgesehen werden, welche die Stoffsuspensionen mit unterschiedlichen Schrumpfungseigenschaften zusammenführt. Wie bereits oben ausgeführt, können die unterschiedlichen Fasergemische dadurch hergestellt werden, daß entweder Fasermaterial mit längeren oder kürzeren Fasern verwendet werden und/oder mehr oder weniger aufgeschlossene Fasern und/oder mehr oder weniger gemahlene Fasern und/oder die Schrumpfung beeinflussende Stoffe für die Stoffsuspension genutzt werden. Entsprechend ihrer Bearbeitung und/oder Struktur und/oder ihres Ausgangsmaterials erzeugen diese Fasern ein unterschiedliches Schrumpfungsverhalten, welches dazu eingesetzt werden kann, letztendlich über die gesamte Bahnbreite ein gleichmäßiges Schrumpfungsverhalten der Materialbahn zu erzeugen.

Es ist darauf hinzuweisen, daß das vorgenannte Verfahren sowohl mit einen Stoffauflauf mit Verdünnungswasserregelung, als auch mit verstellbarer Blende durchführbar ist. Bei einem verdünnungswassergeregelten Stoffauflauf bestehen die Aktuatoren für die Flächengewichtquerprofilregelung meist aus Ventilen zur Steuerung der Verdünnungsströme. Bei blendengeregelten Stoffaufläufe stellen die Verstellspindeln der Stoffauflaufblende diese Aktuatoren für die Flächengewichtsquerprofilregelung dar.

Weitere Ausgestaltungen der Erfindungen sind in den Unteransprüchen zum ersten Verfahrensanspruch, beziehungsweise zum ersten Vorrichtungsanspruch und in den nachfolgenden Figurenbeschreibungen dargestellt.

Weitere Merkmale und Vorteile der Erfindung ergeben sich aus der nachfolgenden Beschreibung bevorzugter Ausführungsbeispiele unter Bezugnahme auf die Zeichnungen.

Die Erfindung soll nachfolgend anhand der Zeichnungen näher erläutert werden. Es stellen dar:
- Figur 1:: Typisches Schrumpfungsquerprofil einer Papierbahn;
- Figur 2:: Schrumpfungsquerprofil nach erfindungsgemäßer Beeinflussung des sektionalen Schrumpfungsverhaltens durch sektionale Zusammensetzungsänderung des Stoffsuspension;
- Figur 3:: Stoffauflauf nach dem Verdünnungswasserprinzip für die Anwendung des erfindungsgemäßen Verfahrens;
- Figur 4:: Anfangsbereich einer Papiermaschine mit primärem und sekundärem Stoffauflauf;
- Figur 4a:: Ansicht A aus Figur 4;
- Figur 5:: Anfangsbereich einer Papiermaschine mit Spritzrohr zu Auftragen von schrumpfungsbeeinflussenden Mitteln;

Figur 1 zeigt ein typisches Schrumpfungsquerprofil von Papierbahnen. Die Randbereiche B₁ und B₃ sind durch hohe Schrumpfungsgradienten und hohe Absolutwerte der Schrumpfung ε₂ gekennzeichnet. Im mittleren Bereich B₂ liegt die Schrumpfung auf einem relativ niedrigem Niveau und verläuft nahezu gerade und horizontal. Dieser Schrumpfungsverlauf ist zwar typisch für viele Papiersorten, jedoch treten daneben noch viele andere Formen von Schrumpfungsquerprofilen auf. Diese sind von vielen Parametern, wie zum Beispiel der Papiersorte und der Gestaltung der Verfahrensschritte bei der Papierherstellung - zum Beispiel dem Trocknungsprozeß - abhängig. Beispielsweise können auch Schrumpfungsquerprofile mit asymmetrischem Verlauf oder mit nichtlinearem Verlauf im mittleren Bereich B₂ der Papierbahn auftreten.

Figur 2 zeigt ein Schrumpfungsquerprofil 1, nachdem in den Randbereichen B₁ und B₃ der Papierbahn der Anteil der Fasern mit kleinerer Schrumpfungsneigung erhöht wurde - oder - der Anteil der Fasern mit größerer Schrumpfungsneigung reduziert wurde, während die Zusammensetzung der Stoffsuspension im mittleren Bereich B₂ der Papierbahn unverändert geblieben ist. Hierbei kann es, zur Erreichung eines möglichst linearen Verlaufes der Schrumpfung, auch notwendig sein, die Randbereiche über die Breite zu sektionieren und die Beeinflussung der Schrumpfung in den Sektionen unterschiedlich stark zu betreiben.

Figur 3 zeigt beispielhaft einen Stoffauflauf nach dem Verdünnungswasserprinzip für die Anwendung des erfindungsgemäßen Verfahrens, wie er beispielhaft in der oben erwähnten DE 40 19 593 beschrieben ist. Neben den Hoch- und Niederkonsistenz-Teilströmen Q_{H} und Q_{L} wird vor dem Turbulenzerzeuger an mehreren Zufuhrstellen 7, über die Stoffauflaufbreite verteilt, die Suspension Q_{F} zugeführt. Diese Suspension Q_{F} enthält Fasern, die sich in ihrem Schrumpfungsverhalten von den Fasern unterscheiden, die in der Suspension Q_{H} enthalten sind. Besitzen zum Beispiel die Fasern in Q_{F} eine geringere Schrumpfungsneigung als diejenigen in Q_{H}, so kann das in Figur 1 dargestellte Schrumpfungsquerprofil 1 dadurch verbessert werden, daß an den Rändern der sektionale Volumenstrom Q_{F} erhöht würde.

Die Zufuhrstellen 7 für Q_{F} können gleichmäßig oder ungleichmäßig - zum Beispiel nur an den Rändern - über die Stoffauflauf-Breite verteilt sein. Die Geometrie der Zuführung für Q_{F} kann vorzugsweise so gestaltet sein, daß der sektionale Gesamtvolumenstrom am Austritt der Düse trotz Variation von Q_{F} konstant bleibt. Eine derartige Ausgestaltung eines Stoffauflaufes ist in DE 42 11 291 ausführlich beschrieben. Zum Verteilen der Suspensionen über die Stoffauflaufbreite können Querverteilrohre oder auch Zentralverteiler eingesetzt werden.

Die Figur 4 zeigt den Anfangsbereich einer Papiermaschine mit einem primären Stoffauflauf 2, der Stoffsuspension auf ein Sieb 11 aufträgt. Das Sieb 11 wird über Walzen 12 umgelenkt und die Entwässerung der Stoffsuspension findet in bekannter Weise über Entwässerungselemente 13, bestehend aus Saugkästen und Entwässerungsleisten, statt. Anschließend an den primären Stoffauflauf 2 ist ein sekundärer Stoffauflauf 2.1 vorgesehen, über den die Stoffsuspension Q_{F} sektionsweise über die Maschinenbreite dosiert auf die bereits bestehende Stoffsuspensionslage aufgebracht werden kann.

Die Figur 4a zeigt die Ansicht A aus der Figur 4, in der der Sekundärstoffauflauf 2.1 dargestellt ist. Der Sekundärstoffauflauf weist einen Querverteiler 3.1 auf, über den die Stoffsuspension Q_{F} maschinenbreit der ersten Kammer 8.1 des Stoffauflaufes zugeführt wird. Zwischen dem Verteiler 3.1 und der ersten Kammer 8.1 des Stoffauflaufes 2.1 ist eine Vielzahl von Ventilen 6 zwischengeschaltet, die eine dosierte und über die Maschinenbreite sektionierte Zuführung der Suspension Q_{F} ermöglicht. Im Anschluß an die erste Kammer 8.1 des Stoffauflaufes ist in bekannter Weise ein Turbulenzerzeuger 9.1 und eine anschließende Düse 10.1 dargestellt.

Die Figur 5 zeigt in räumlicher Darstellung den Beginn einer Langsieb-Papiermaschine mit einem Stoffauflauf 2, zu dem die hoch- und niederkonsistenten Stoffsuspensionsströme Q_{H} und Q_{L} zugeführt werden. Der Stoffauflauf 2 verteilt die Stoffsuspension gleichmäßig über das Sieb 11. Das Sieb 11 wird über mehrere Walzen 12 umgelenkt und anschließend an den Stoffauflauf 2 sind Entwässerungselemente 13 vorgesehen, welche die auf dem Sieb 11 liegende Faserstofflage entwässert. In Maschinenrichtung gesehen hinter dem Stoffauflauf 2 ist ein quer über die Maschinenbreite verlaufendes Spritzrohr 17 vorgesehen. Dem Spritzrohr 17 wird die schrumpfungsbeeinflussende Stoffsuspension Q_{F} zugeführt, die erfindungsgemäß ein Faserstoffgemisch enthält, welches sich bezüglich seiner Schrumpfungstendenz von dem Faserstoffgemisch der Stoffsuspension Q_{H} unterscheidet, beziehungsweise können über dieses Spritzrohr 17 auch direkt schrumpfungsbeeinflussende Substanzen, wie beispielsweise (CMC = Carboxymethyl Cellulose), Naßfestmittel oder ähnliches zugeführt werden. Das Spritzrohr 17 weist mehrere Spritzdüsen 15 und 16 auf, die hier beispielhaft ausschließlich an den Rändern der Papierbahn angeordnet sind und somit ausschließlich die Ränder der Papierbahn mit der Suspension Q_{F} besprühen. Auch liegt der Einsatz von Fasern beziehungsweise Fasergemischen, deren Ausgangsstoff nicht Holz ist, - wie beispielsweise Kunststoffasern - im Rahmen der Erfindung.

Mit dem oben beschriebenen Verfahren und den in den Figuren dargestellten Vorrichtungen ist es nun möglich, bei der Herstellung einer laufenden Materialbahn aus Papier- oder Karton eine Vergleichmäßigung des Schrumpfungsverhaltens der Materialbahn über die gesamte Bahnbreite zu bewirken.

### Bezugszeichenliste

- 1: Schrumpfung
- 2: primärer Stoffauflauf
- 2.1: sekundärer Stoffauflauf
- 3: Verteiler
- 3.1: Querverteiler
- 4: Behälter
- 5: Verbindungsleitung
- 6: Ventile
- 7: Zufuhrstellen/Ventile
- 8: erste Kammer im Stoffauflauf
- 8.1: erste Kammer im Stoffauflauf
- 9: Turbulenzerzeuger
- 9.1: Turbulenzerzeuger
- 10: Düse
- 10.1: Düse
- 11: Sieb
- 12: Walzen
- 13: Entwässerungselemente
- 14: Zufuhrstellen
- 15, 16: Spritzdüsen
- 17: Spritzrohr
- 18: schrumpfungsbeeinflussende Flüssigkeitszufuhr
- 19: Verdünnungswasserzufuhr
- 20: Stoffsuspensionszufuhr

- Q_{L}: niederkonsistente Stoffsuspension
- Q_{H}: hochkonsistente Stoffsuspension
- Q_{F}: schrumpfungsbeeinflussende Stoffsuspension

## Patentansprüche

1. Verfahren zur Vergleichmäßigung des Eigenschaftsquerprofils einer laufenden Materialbahn aus Papier oder Karton mit mindestens den folgenden Verfahrensschritten:
1.1 Erzeugen mindestens einer maschinenbreiten Stoffsuspensionslage auf einem Sieb (11) oder zwischen zwei Sieben und
1.2 Entwässern, Pressen und Trocknen der aus der Stoffsuspensionslage entstehenden Materialbahn,
**dadurch gekennzeichnet, daß**
1.3 das Schrumpfungsquerprofil (1) der Materialbahn während ihres Entstehungsprozesses durch über die Breite sektionale Beeinflussung der örtlichen Zusammensetzung der Stoffsuspension durch das Verändern der Anteile der Komponenten mit unterschiedlichem Schrumpfungsverhalten vergleichmäßigt wird.

2. Verfahren nach Anspruch 1, **dadurch gekennzeichnet, daß** eine Verstärkung der Schrumpfung eines sektionalen Bereiches durch vermehrtes Zuführen von Fasern und/oder sonstiger Stoffe mit erhöhter Schrumpfungstendenz herbeigeführt wird.

3. Verfahren nach Anspruch 1, **dadurch gekennzeichnet, daß** eine Verstärkung der Schrumpfung eines sektionalen Bereiches durch den Ersatz von Fasern mit verminderter Schrumpfungstendenz durch Fasern und/oder sonstiger Stoffe mit erhöhter Schrumpfungstendenz herbeigeführt wird.

4. Verfahren nach einem oder mehreren der Ansprüche 1 - 3, **dadurch gekennzeichnet, daß** eine Verminderung der Schrumpfung eines sektionalen Bereiches durch vermehrtes Zuführen von Fasern und/oder sonstiger Stoffe mit verminderter Schrumpfungstendenz herbeigeführt wird.

5. Verfahren nach einem oder mehreren der Ansprüche 1 - 3, **dadurch gekennzeichnet, daß** eine Verminderung der Schrumpfung eines sektionalen Bereiches durch den Ersatz von Fasern mit erhöhter Schrumpfungstendenz durch Fasern und/oder sonstiger Stoffe mit verminderter Schrumpfungstendenz herbeigeführt wird.

6. Verfahren nach einem oder mehreren der Ansprüche 1 - 5, **dadurch gekennzeichnet, daß** die Zudosierung der gewünschten Fasern und/oder sonstiger Stoffe im Stoffauflauf und/oder im Naßteil geschieht.

7. Verfahren nach einem oder mehreren der Ansprüche 1 - 6, **dadurch gekennzeichnet, daß** im Konstanten Teil der Papier- oder Kartonmaschine mindestens zwei Stoffsuspensionsströme mit Fasern und/oder sonstiger Stoffe mit unterschiedlichem Schrumpfungsverhalten bereitgestellt werden und im Bereich des Stoffauflaufes durch sektionale Mischung von mindestens zwei Stoffsuspensionsströmen mit Fasern und/oder sonstiger Stoffe unterschiedlicher Schrumpfungstendenz die Schrumpfung der Materialbahn über die Maschinenbreite ausgeglichen wird, während das Flächengewichtsquerprofil und/oder das Faserorientierungsquerprofil durch sektionale Dosierung von Verdünnungswasser beeinflußt wird.

8. Verfahren nach einem oder mehreren der Ansprüche 1 - 7, **dadurch gekennzeichnet, daß** als Fasern mit erhöhter Schrumpfungstendenz lange Fasern und als Fasern mit erniedrigter Schrumpfungstendenz kurze Fasern eingesetzt werden.

9. Verfahren nach einem oder mehreren der Ansprüche 1 - 8, **dadurch gekennzeichnet, daß** als Fasern mit erhöhter Schrumpfungstendenz hoch aufgeschlossene Fasern und als Fasern mit erniedrigter Schrumpfungstendenz niedrig aufgeschlossene Fasern eingesetzt werden.

10. Verfahren nach einem oder mehreren der Ansprüche 1 - 9, **dadurch gekennzeichnet, daß** als Fasern mit erhöhter Schrumpfungstendenz höher gemahlene Fasern und als Fasern mit erniedrigter Schrumpfungstendenz niedriger gemahlene Fasern eingesetzt werden.

11. Verfahren nach einem oder mehreren der Ansprüche 1 - 10, **dadurch gekennzeichnet, daß** als Mittel zur Schrumpfungserhöhung Carboxymethyl Cellulose (CMC) und/oder sonstige Stoffe und zur Schrumpfungshemmung Kunstharze und/oder Naßfestmittel und/oder sonstige Stoffe verwendet werden.

12. Papier- oder Kartonmaschine mit einem Konstanten Teil, einem Stoffauflauf und mindestens einer Stoffsuspensionszuführung vom Konstanten Teil, einer Naßpartie, einer Pressenpartie und einer Trockenpartie, wobei
12.1 im Bereich des Stoffauflaufes eine Vielzahl von sektionalen Zuführungen von Stoffströmen unterschiedlicher Eigenschaften und deren Mischung vorgesehen ist,
**dadurch gekennzeichnet, daß**
12.2 der Konstante Teil mindestens zwei Bereiche aufweist, die unterschiedliche Stoffsuspensionen mit Fasergemischen mit unterschiedlichem Schrumpfungsverhalten bereitstellen,
12.3 die Stoffsuspensionszuführungen vom Konstanten Teil zum Stoffauflauf mindestens zwei Stränge für die mindestens zwei unterschiedlichen Stoffsuspensionen aufweisen und
12.4 im Bereich des Stoffauflaufes eine Vielzahl von sektionalen Mischstellen vorgesehen sind, welche die Stoffsuspensionen mit unterschiedlichen Schrumpfungsverhalten zusammenführen.

## Claims

1. Method of evening out the cross-machine property profile of a moving material web of paper or board, having at least the following method steps:
1.1 producing at least one machine-width stock suspension layer on a wire (11) or between two wires and
1.2 dewatering, pressing and drying the material web produced from the stock suspension layer,
**characterized in that**
1.3 the cross-machine shrinkage profile (1) of the material web is evened out during its production process by means of influencing the local composition of the stock suspension, section by section over the width, by changing the proportions of the components with a different shrinkage behaviour.

2. Method according to Claim 1, **characterized in that** intensification of the shrinkage of a sectional region is brought about by the increased supply of fibres and/or other substances with an increased shrinkage tendency.

3. Method according to Claim 1, **characterized in that** the intensification of the shrinkage of a sectional region is brought about by replacing fibres with a reduced shrinkage tendency by fibres and/or other substances with an increased shrinkage tendency.

4. Method according to one or more of Claims 1 - 3, **characterized in that** a reduction in the shrinkage of a sectional region is brought about by the increased supply of fibres and/or other substances with a reduced shrinkage tendency.

5. Method according to one or more of Claims 1 - 3, **characterized in that** a reduction in the shrinkage of a sectional region is brought about by replacing fibres with an increased shrinkage tendency by fibres and/or other substances with a reduced shrinkage tendency.

6. Method according to one or more of Claims 1 - 5, **characterized in that** the desired fibres and/or other substances are metered into the headbox and/or into the wet section.

7. Method according to one or more of Claims 1 - 6, **characterized in that**, in the stock preparation part of the papermaking or board machine, at least two stock suspension streams with fibres and/or other substances with different shrinkage behaviour are provided and, in the area of the headbox, by means of sectional mixing of at least two stock suspension streams with fibres and/or other substances with different shrinkage tendency, the shrinkage of the material web is equalized over the machine width, while the cross-machine grammage profile and/or the cross-machine fibre orientation profile is influenced by means of sectional metering of dilution water.

8. Method according to one or more of Claims 1 - 7, **characterized in that** long fibres are used as fibres with an increased shrinkage tendency and short fibres are used as fibres with a reduced shrinkage tendency.

9. Method according to one or more of Claims 1 - 8, **characterized in that** highly disintegrated fibres are used as fibres with an increased shrinkage tendency, and less highly disintegrated fibres are used as fibres with a reduced shrinkage tendency.

10. Method according to one or more of Claims 1 - 9, **characterized in that** more highly refined fibres are used as fibres with an increased shrinkage tendency, and less highly refined fibres are used as fibres with a reduced shrinkage tendency.

11. Method according to one or more of Claims 1 - 10, **characterized in that** the means used for increasing shrinkage are carboxymethyl cellulose (CMC) and/or other substances, and for inhibiting shrinkage, synthetic resins and/or wet strengthening agents and/or other substances.

12. Papermaking or board machine having a stock preparation part, a headbox and at least one stock suspension supply from the stock preparation part, a wet section, a press section and a drying section,
12.1 in the region of the headbox, a large number of sectional supplies of stock streams with different properties and their mixture being provided,
**characterized in that**
12.2 the stock preparation section has at least two regions which provide different stock suspensions with fibre mixtures with different shrinkage behaviour,
12.3 the stock suspension supplies from the stock preparation part to the headbox have at least two streams for the at least two different stock suspensions, and
12.4 in the region of the headbox, a large number of sectional mixing points are provided, which lead the stock suspensions with different shrinkage behaviour together.

## Revendications

1. Procédé pour l'homogénéisation du profil sens travers des caractéristiques d'une feuille continue de matière en mouvement en papier ou carton avec au moins les étapes de procédé suivantes :
1.1 génération d'au moins une couche de suspension pâteuse de l'étendue de la laise sur une toile (11) ou entre deux toiles et
1.2 assèchement, pressage et séchage de la feuille continue de matière produite à partir de la couche de suspension pâteuse, **caractérisé en ce que**
1.3 le profil sens travers de contraction (1) de la feuille continue de matière est homogénéisé pendant son processus de production par l'influence sectionnelle via la largeur de la composition locale de la suspension pâteuse en modifiant les proportions des composants avec un comportement de contraction différent.

2. Procédé selon la revendication 1, **caractérisé en ce qu'**un renforcement de la contraction d'une zone sectionnelle est provoqué par une alimentation accrue en fibres et/ou autres matières à tendance de contraction accrue.

3. Procédé selon la revendication 1, **caractérisé en ce qu'**un renforcement de la contraction d'une zone sectionnelle est provoqué par le remplacement de fibres à tendance de contraction réduite, par des fibres et/ou autres matières à tendance de contraction accrue.

4. Procédé selon l'une quelconque ou plusieurs des revendications 1-3, **caractérisé en ce qu'**une réduction de la contraction d'une zone sectionnelle est provoquée par l'alimentation accrue en fibres et/ou autres matières à tendance de contraction réduite.

5. Procédé selon l'une quelconque ou plusieurs des revendications 1-3, **caractérisé en ce qu'**une réduction de la contraction d'une zone sectionnelle est provoquée par le remplacement de fibres à tendance de contraction accrue par des fibres et/ou autres matières à tendance de contraction réduite.

6. Procédé selon l'une quelconque ou plusieurs des revendications 1-5, **caractérisé en ce que** l'addition dosée en fibres et/ou autres matières souhaitées s'effectue dans la caisse de tête et/ou la partie humide.

7. Procédé selon l'une quelconque ou plusieurs des revendications 1-6, **caractérisé en ce que** dans la partie constante de la machine à papier ou carton, au moins deux flux de suspension pâteuse avec des fibres et/ou d'autres matières au comportement de contraction différent sont mis à disposition, et **en ce que** dans la zone de la caisse de tête, le mélange sectionnel d'au moins deux flux de suspension pâteuse avec des fibres et/ou d'autres matières à tendance de contraction différente permet de compenser la contraction de la feuille continue de matière sur l'étendue de la laise, alors que le profil sens travers du grammage et/ou le profil sens travers de l'orientation des fibres est influencé par le dosage sectionnel d'eau de dilution.

8. Procédé selon l'une quelconque ou plusieurs des revendications 1-7, **caractérisé en ce que** des fibres longues sont utilisées en guise de fibres à tendance de contraction accrue, et **en ce que** des fibres courtes sont utilisées en guise de fibres à tendance de contraction réduite.

9. Procédé selon l'une quelconque ou plusieurs des revendications 1-8, **caractérisé en ce que** des fibres fortement digérées sont utilisées en guise de fibres à tendance de contraction accrue, et **en ce que** des fibres faiblement digérées sont utilisées en guise de fibres à tendance de contraction réduite.

10. Procédé selon l'une quelconque ou plusieurs des revendications 1-9, **caractérisé en ce que** des fibres plus fortement raffinées sont utilisées en guise de fibres à tendance de contraction accrue, et **en ce que** des fibres plus faiblement raffinées sont utilisées en guise de fibres à tendance de contraction réduite.

11. Procédé selon l'une quelconque ou plusieurs des revendications 1-10, **caractérisé en ce qu'**en guise d'agents pour l'augmentation de la contraction, de la cellulose carboxyméthylique (CMC) et/ou d'autres matières sont utilisées, et **en ce que** pour l'inhibition de la contraction, des résines synthétiques et/ou des agents résistants à l'humidité et/ou d'autres matières sont utilisés.

12. Machine à papier ou carton avec une partie constante, une caisse de tête et au moins une alimentation en suspension pâteuse de la partie constante, une partie humide, une partie de pressage et une partie sèche, moyennant quoi
12.1 dans la zone de la caisse de tête est prévue une multitude d'alimentations sectionnelles en flux de matières aux caractéristiques différentes et leur mélange, **caractérisée en ce que**
12.2 la partie constante présente au moins deux zones qui mettent à disposition des suspensions pâteuses différentes avec des mélanges de fibres au comportement de contraction différent,
12.3 les alimentations en suspension pâteuse de la partie constante vers la caisse de tête présentent au moins deux tronçons pour les deux au moins des suspensions pâteuses différentes et,
12.4 dans la zone de la caisse de tête, une multitude de lieux de malaxage sectionnels sont prévus, lesquels amènent ensemble les suspensions pâteuses au comportement de contraction différent.
